# EUROPÄISCHE PATENTSCHRIFT

(11) **EP 1 891 259 B1**
(45) Veröffentlichungstag und Bekanntmachung des Hinweises auf die Patenterteilung: **24.06.2009**
(21) Anmeldenummer: 06706252.1
(22) Anmeldetag: 17.01.2006
(51) Int. Cl.: D04H 1/46, B05B 1/28

(54) **DÜSENBALKEN MIT MITTELN ZUR EINSTELLUNG DER ARBEITSBREITE SOWIE VERFAHREN ZUR EINSTELLUNG DER ARBEITSBREITE EINES DÜSENSTREIFENS**
NOZZLE BEAM WITH MEANS FOR SETTING WORKING WIDTH AND METHOD FOR SETTING THE WORKING WIDTH OF A NOZZLE STRIP
BARRE A BUSES COMPORTANT DES ELEMENTS DE REGLAGE DE LA LARGEUR DE TRAVAIL ET PROCEDE DE REGLAGE DE LA LARGEUR DE TRAVAIL D'UNE BANDE A BUSES

(30) Priorität: 04.02.2005 DE 102005005463
(43) Veröffentlichungstag der Anmeldung: 27.02.2008
(73) Patentinhaber: Fleissner GmbH & Co., 63329 Egelsbach (DE)
(72) Erfinder: MÜNSTERMANN, Ulrich, 63329 Egelsbach (DE)
(86) Internationale Anmeldenummer: PCT/EP2006/000345
(87) Internationale Veröffentlichungsnummer: WO 2006/081938

(56) Entgegenhaltungen:
- EP-A- 0 725 175
- WO-A-00/79036
- WO-A-01/44553
- WO-A-02/064872
- WO-A-03/064748
- WO-A-03/066948
- WO-A-03/072261
- DE-A1- 4 012 541
- US-A- 3 493 462

## Beschreibung

Die Erfindung betrifft einen Düsenbalken mit Mitteln zur Einstellung der Arbeitsbreite sowie ein Verfahren zur Einstellung der Arbeitsbreite eines Düsenstreifens.

Der Düsenbalken befindet sich an einer Vorrichtung zur Erzeugung von Flüssigkeitsstrahlen zur Behandlung von Fasern einer entlang des Düsenbalkens geführten Bahn. Der Balken besteht aus einem sich über die Arbeitsbreite der Faserbahn erstreckenden Oberteil und einem flüssigkeitsdicht daran befestigten Unterteil, wobei in dem Oberteil über die Länge des Balkens eine Druckkammer angeordnet ist, der die unter Druck stehende Flüssigkeit beispielsweise stirnseitig zugeführt wird. Parallel dazu ist nach einer Zwischenwandung eine Druckverteilkammer vorgesehen, die mit der Druckkammer über in der Zwischenwandung angeordnete Flüssigkeitsdurchflussbohrungen verbunden ist, wobei an dem Unterteil ein Düsenstreifen mit den Bohrungen für die Düsenflüssigkeit gelagert ist.

Der Düsenstreifen sorgt für die Herstellung der Wasserstrahlen, die mit einem Druck von bis zu 1.000 bar erzeugt werden. Bei einem solchen Düsenstreifen handelt es sich um Blechstreifen von ungefähr 1 Millimeter Dicke und ungefähr 1 Zoll (25,4 Millimeter) Breite. Die Länge des Düsenstreifens, der über die ganze Warenbahnbreite verläuft, ist je nach Ausführung circa 300 bis 500 Millimeter größer als die Warenbahnbreite. Die mit Düsen versehene Länge des Düsenstreifens entspricht üblicherweise der Warenbahnbreite plus 50 Millimeter. Der Durchmesser der Bohrungen im Düsenstreifen liegt zwischen 0,08 und 0,2 Millimeter. Die Kante einer Bohrung am Wasserzulauf muss sehr exakt gearbeitet sein, um einen sauber austretenden Wasserstrahl gewährleisten zu können. Der Wasserstrahl soll gebündelt bleiben, bis er auf die Warenbahn trifft, da er nur so die volle kinetische Energie in das zu bearbeitende Vlies der Warenbahn einbringen und somit im Vlies eine optimale Lageänderung der einzelnen Fasern bzw. Filamente hervorrufen kann. Durch diesen Effekt der Lageänderung wird das Vlies in gewünschter Weise verfestigt und wahlweise auch in seiner Struktur beeinflusst.

Bei Maschinen mit einer derzeit marktgängigen Arbeitsbreite von 3,6 Meter ergibt sich nach der oben angegebenen Auslegung eine Wasserstrahlbreite von 3.650 Millimetern. Bei einer Düsenteilung von 40 hpi (holes per inch) hat ein solcher Düsenstreifen insgesamt 5.748 Düsenbohrungen, bei der jede einzelne Bohrung eine Prüfung auf 100%ige Funktionstüchtigkeit bestehen muss. Im Versagensfall zeigt sich sofort eine Fehlstelle auf der produzierten Ware, die dadurch entweder zu Ausschuss wird oder aber zumindest verminderte Qualität aufweist. Diese besonderen Anforderungen an einen Düsenstreifen schlagen sich in erhöhten Fertigungskosten und damit hohen Bauteilkosten nieder.

Eine Produktionsanlage zur Behandlung von Fasern einer entlang eines Düsenbalkens geführten Warenbahn muss darüber hinaus so flexibel zu betreiben sein, dass damit unterschiedlichste Kundenaufträge bearbeiten werden können. Die zu produzierenden Waren können verschiedenste Arbeitsbreiten erforderlich machen. Um die unterschiedlichen Arbeitsbreiten auf der Wasserstrahlvernadelungsmaschine fahren zu können, werden nach heutigem Stand der Technik Düsenstreifen mit entsprechenden Lochungsbreiten eingesetzt. Das hat den Nachteil hoher Investitionen, da die Fertigung der Düsenstreifen sehr kostenintensiv ist.

Aufgabe der vorliegenden Erfindung ist es, einen Düsenbalken sowie ein entsprechendes Verfahren an einer Vorrichtung zur Erzeugung von Flüssigkeitsstrahlen zur Behandlung von Fasern einer entlang des Düsenbalkens geführten Bahn bereitzustellen, die einfache und kostengünstige Einstellung der Arbeitsbreite ermöglichen.

Die Aufgabe wird erfindungsgemäß durch einen Düsenbalken gemäß Anspruch 1 sowie ein entsprechendes Verfahren gelöst.

Der erfindungsgemäße Düsenbalken befindet sich an einer Vorrichtung zur Erzeugung von feinsten Flüssigkeitsstrahlen zur hydrodynamischen Strahlbeaufschlagung von Fasern einer entlang des Düsenbalkens geführten Bahn und besteht aus einem sich über die Arbeitsbreite der Bahn erstreckenden Oberteil und einem Unterteil, wobei in dem Oberteil über die Länge des Düsenbalkens eine Druckkammer angeordnet ist, der die unter. Druck stehende Flüssigkeit zugeführt wird, und parallel dazu in dem Unterteil eine Druckverteilkammer vorgesehen ist, die in einem Flüssigkeitsaustrittsschlitz ausläuft. Unterhalb des Flüssigkeitsaustrittsschlitzes sind ein Düsenstreifen und in Fließrichtung der Wasserstrahlen betrachtet unmittelbar darüber ein leicht lösbarer so genannter Maskenstreifen flüssigkeitsdicht gelagert. Vom Maskenstreifen wird ein Teil der Düsenaustrittsöffnungen des Düsenstreifens abgedeckt und ein Teil der Düsenaustrittsöffnungen des Düsenstreifens wird frei gegeben, wobei aus den vom Maskenstreifen frei gegebenen Düsenaustrittsöffnungen des Düsenstreifens eben so viele Fluidstrahlen austreten und einen dichten Flüssigkeitsvorhang erzeugen.

Erfindungsgemäß wird an einem Düsenbalken ein Düsenstreifen mit maximaler Strahlbreite eingesetzt. Wenn nun eine geringere Strahlbreite gewünscht wird, wird in Fließrichtung der Wasserstrahlen betrachtet vor dem Düsenstreifen ein Maskenstreifen montiert, der die nicht benötigten Düsenbohrungen in den äußeren Breichen des Düsenstreifens abdeckt.

Eine Anpassung der Strahlbreite an die Arbeitsbreite für die Warenbahn hat auch den Vorteil, dass nur soviel Energie im Prozess wie erforderlich eingesetzt wird. Anderenfalls steigt der Energieverbrauch mit der Strahlbreite an. Angepasste Strahlbreiten schonen darüber hinaus die Warenbahn führende Bauteile und vermindern das Spritzwasseraufkommen in der Anlage, wodurch der Prozesswasseraustrag aus dem geschlossenen Wasserkreislauf vermindert wird.

Vorteilhafte Ausführungsformen sind Gegenstand der Unteransprüche.

In einer bevorzugten Ausgestaltung weist der Maskenstreifen eine schlitzförmige Aussparung auf, die kleiner als die Länge der Reihe der Düsenaustrittsöffnungen des Düsenstreifens ist, wobei die schlitzförmige Aussparung dergestalt über der Reihe der Düsenaustrittsöffnungen im Düsenstreifen angeordnet ist, dass ein Teil der Reihe der Düsenaustrittsöffnungen frei gegeben wird.

Der Maskenstreifen wird vorzugsweise aus einem Kunststoff, Metall, Keramik oder aus Verbundwerkstoffen mit Gummierung hergestellt. Die notwendige Kontur des Maskenstreifens lässt sich beispielsweise mittels Laserschneidverfahren erzeugen. Der Maskenstreifen ist somit günstig herstellbar, und mit einem Düsenbalken, der einen Düsenstreifen sowie einen leicht auswechselbaren Maskenstreifen umfasst, wird somit auf einfache und Kosten sparende Weise die Flexibilität des Düsenbalkens für verschiedene Arbeitsbreiten gewährleistet.

Ein weiterer Vorteil ist, dass diese Art der Ausgestaltung eines Düsenbalkens sofort, das heißt ohne aufwändige Umbaumaßnahmen, auch an bereits bestehenden Anlagen umgesetzt werden kann.

Ein erfindungsgemäßer Düsenbalken wird im Folgenden anhand der Zeichnungen beispielhaft erläutert.

Es zeigen:
- Fig. 1: einen Längsschnitt durch einen üblichen Düsenbalken,
- Fig. 2: eine Detailansicht auf den Düsenstreifen und den Maskenstreifen aus Figur 1,
- Fig. 3: einen Schnitt entlang der Linie C - C nach Figur 1 mit der Ansicht der Stirnseite des Düsenstreifens,
- Fig. 4: einen Schnitt entlang der Linie C - C nach Figur 1 mit der Ansicht der Stirnseite des Maskenstreifens.

Das Gehäuse des Düsenbalkens in Figur 1 besteht aus einem Oberteil 1, das mit einem Unterteil 2 vielfach über seine Länge durch nicht dargestellte Schrauben von unten verschraubt ist. Das Oberteil 1 weist längs zwei Bohrungen 4 und 5 auf, von denen die obere die Druckkammer 4 und die untere die Druckverteilkammer 5 ist. Beide Kammern 4 und 5 sind an der einen Stirnseite durch Deckel 6 und 7 flüssigkeitsdicht verschraubt. An der anderen Gehäusestirnwand 15 weist die Druckkammer 4 eine Öffnung 3 auf, durch die die unter einen Druck von bis zu 1.000 bar gesetzte Flüssigkeit eingeführt wird. Die beiden Kammern 4 und 5 sind durch eine Zwischenwandung 8 voneinander getrennt. Über die Länge des Düsenbalkens verbindet eine große Anzahl von Durchflussbohrungen 9 in der Zwischenwandung 8 die beiden Kammern 4 und 5, so dass die in die Druckkammer 4 einströmende Flüssigkeit gleichmäßig verteilt über die Länge in die Druckverteilkammer 5 ausströmt. Die Druckverteilkammer 5 ist nach unten offen, und zwar durch einen gegenüber dem Durchmesser der Bohrung der Druckverteilkammer 5 schmalen Flüssigkeitsaustrittsschlitz 10, der sich längs des Düsenbalkens und eines unterhalb des Flüssigkeitsaustrittsschlitzes 10 angeordneten Düsenstreifens 14 erstreckt. Die Längserstreckung des Flüssigkeitsaustrittsschlitzes 10 wird bestimmt durch die Teillänge des Düsenstreifens 14, die nicht durch den in Fließrichtung unmittelbar davor befindlichen Maskenstreifen 18 abgedeckt wird. Fluchtend mit den Deckeln 6 und 7 bzw. der gegenüberliegenden Gehäusestirnwand 15 ist das Unterteil 2 jeweils durch weitere Deckel 16 und 17 flüssigkeitsdicht verschraubt.

Die Figur 2 zeigt eine nicht maßstabsgetreue Detailansicht auf den Düsenstreifen 14 und den Maskenstreifen 18 aus Figur 1. Es bezeichnen X dabei die gelochte Länge des Düsenstreifens 14 und X' die reduzierte Länge der Aussparung im Maskenstreifen 18. Der vertikal verlaufende Pfeil deutet die Fließrichtung der Wasserstrahlen an.

Die Figur 3 stellt einen Schnitt entlang der Linie C - C nach Figur 1 mit der Ansicht der Stirnseite des Düsenstreifens 14 dar.

Entsprechend ist in der Figur 4 ein Schnitt entlang der Linie C - C nach Figur 1 mit der Ansicht der Stirnseite des Maskenstreifens 18 mit einer Aussparung 19 dargestellt.

### Bezugszeichenliste:

- 1: Oberteil
- 2: Unterteil
- 3: Öffnung
- 4: Druckkammer
- 5: Druckverteilkammer
- 6: Deckel
- 7: Deckel
- 8: Zwischenwandung
- 9: Durchflussbohrung
- 10: Fiüssigkeitsaustrittsschlitz
- 14: Düsenstreifen
- 15: Gehäusestirnwand
- 16: Deckel
- 17: Deckel
- 18: Maskenstreifen
- 19: Aussparung

## Patentansprüche

1. Düsenbalken mit Mitteln zur Einstellung der Arbeitsbreite an einer Vorrichtung zur Erzeugung von feinsten Flüssigkeitsstrahlen zur hydrodynamischen Strahlbeaufschlagung von Fasern einer entlang des Düsenbalkens geführten Bahn, der aus einem sich über die Arbeitsbreite der Bahn erstreckenden Oberteil (1) und einem Unterteil (2) besteht, wobei
a) in dem Oberteil (1) über die Länge des Düsenbalkens eine Druckkammer (4) angeordnet ist, der die unter Druck stehende Flüssigkeit zugeführt wird, und
b) parallel dazu in dem Unterteil (2) eine Druckverteilkammer (5) vorgesehen ist, die in einem Flüssigkeitsaustrittsschlitz (10) ausläuft,
**dadurch gekennzeichnet, dass**
c) unterhalb des Flüssigkeitsaustrittsschlitzes (10) ein lösbar angeordneter Maskenstreifen (18) und ein Düsenstreifen (14) flüssigkeitsdicht gelagert sind, wobei vom Maskenstreifen (18) ein Teil der Düsenaustrittsöffnungen des Düsenstreifens (14) abgedeckt und ein Teil der Düsenaustrittsöffnungen des Düsenstreifens (14) frei gegeben werden und wobei aus den vom Maskenstreifen (18) frei gegebenen Düsenaustrittsöffnungen des Düsenstreifens (14) eben so viele Fluidstrahlen austreten und einen dichten Flüssigkeitsvorhang erzeugen.

2. Düsenbalken nach Anspruch 1, **dadurch gekennzeichnet, dass** der Maskenstreifen (18) eine schlitzförmige Aussparung (19) der Länge (X') aufweist, die kleiner als die Länge (X) der Reihe der Düsenaustrittsöffnungen des Düsenstreifens (14) ist, wobei die schlitzförmige Aussparung (19) dergestalt über der Reihe der Düsenaustrittsöffnungen im Düsenstreifen (14) angeordnet ist, dass ein Teil der Reihe Düsenaustrittsöffnungen entlang der Länge (X') frei gegeben wird.

3. Düsenbalken nach Anspruch 1 oder 2, **dadurch gekennzeichnet, dass** der Maskenstreifen (18) aus einem Kunststoff, Metall, Keramik oder aus Verbundwerkstoffen mit Gummierung gefertigt ist.

4. Verfahren zur Einstellung der Arbeitsbreite an einer Vorrichtung zur Erzeugung von feinsten Flüssigkeitsstrahlen zur hydrodynamischen Strahlbeaufschlagung von Fasern einer entlang des Düsenbalkens nach einem der Ansprüche 1 bis 3 geführten Warenbahn, **dadurch gekennzeichnet, dass** in Abhängigkeit von der gewünschten Arbeitsbreite ein entsprechender Maskenstreifen (18) eingesetzt wird, der eine kleinere Länge (X') der mit Düsenaustrittsöffnungen gelochten größeren Länge (X) des Düsenstreifens (14) frei gibt.

## Claims

1. Jet head with appliances for adjusting the working width of a device generating very fine liquid jets for hydrodynamic jet impingement on the fibers of a material length passed along the jet head, which consists of a top part (1) extending along the working width of the material length and a bottom part (2), where
a) the top part (1) is provided with a pressure chamber (4) arranged over the length of the jet head into which the pressurized liquid is supplied, and
b) where the bottom part (2) is provided with a pressure distribution chamber (5) which ends in a liquid outlet slot (10),
**characterized in that**
c) a detachable template strip (18) and a jet strip (14) are supported in a liquid-tight manner below the liquid outlet slot (10), where the template strip (18) covers part of the jet outlet openings of the jet strip (14) and leaves free part of the jet outlet openings of the jet strip (14), while from the jet outlet openings of the jet strip (14) left free by the template strip (18) the same number of fluid jets emerge, creating a dense liquid curtain.

2. Jet head in conformity with claim 1, **characterized in that** the template strip (18) contains a slot-shaped recess (19) of length (X'), which is less than length (X) of the row of jet outlet openings of the jet strip (14), while the slot-shaped recess (19) is arranged over the row of jet outlet openings of the jet strip (14) in such a way that part of the row of jet outlet openings along the length (X') is uncovered.

3. Jet head in conformity with claims 1 or 2, **characterized in that** the template strip (18) is made from plastic, metal, ceramic or compound materials with rubber lining.

4. Process for adjusting the working width of a device generating very fine liquid jets for hydrodynamic jet impingement on the fibers of a material length passed along the jet head in line with one of claims 1 to 3, **characterized in that**, depending on the desired working width, a corresponding template strip (18) is used which uncovers a smaller length (X') of the jet strip's (14) higher length (X) perforated by jet outlet openings.

## Revendications

1. Injecteur avec des moyens de réglage de la largeur utile d'un dispositif qui produit des jets de liquide très fins pour le traitement hydrodynamique des fibres dans une longueur de matière guidée le long de l'injecteur, qui se compose d'une partie supérieure (1) s'étendant à travers la largeur utile de la longueur de matière et d'une partie inférieure (2), dont
a) la partie supérieure (1) est fournie d'une chambre de pression (4) disposée sur toute la longueur de l'injecteur auquel le liquide sous pression est fourni, et
b) dont la partie inférieure (2) est fournie d'une chambre de distribution (5) qui se termine dans une fente de sortie de liquide (10),
**caractérisé en ce que**
c) une bande de gabarit (18) détachable et une bande d'injecteur (14) sont supportées d'une manière étanche au liquide au-dessous de la fente de sortie de liquide (10), dont la bande de gabarit (18) couvre une partie des orifices de sortie de jets de la bande d'injecteur (14) et laisse libre une partie des orifices de sortie de jets de la bande d'injecteur (14) et dont en dehors les orifices de sortie de jets de la bande d'injecteur (14) laissés libres par la bande de gabarit (18) sort le même nombre de jets de fluide, créant un rideau dense de liquide.

2. Injecteur selon la revendication 1, **caractérisé en ce que** la bande de gabarit (18) comporte un évidement sous forme de fente (19) d'une longueur (X'), qui est inférieure à la longueur (X) de la rangée des orifices de sortie de jets de la bande d'injecteur (14), tandis que l'évidement sous forme de fente (19) est arrangé au-dessus de la rangée des orifices de sortie de jets dans la bande d'injecteur (14) de telle façon qu'une partie de la rangée des orifices de sortie de jets est laissée libre le long de la longueur (X').

3. Injecteur selon l'une des revendications 1 ou 2, **caractérisé en ce que** la bande de gabarit (18) est faite de plastique, de métal, de céramique ou de produits composites avec engommage.

4. Procédé de réglage de la largeur utile d'un dispositif qui produit des jets de liquide très fins pour le traitement hydrodynamique des fibres dans une longueur de matière guidée le long de l'injecteur selon l'une des revendications 1 à 3, **caractérisé en ce que**, en fonction de la largeur utile souhaitée, une bande de gabarit (18) correspondante est utilisée, qui laisse libre une plus petite longueur (X') de la longueur plus grande (X) perforée par des orifices de sortie de jets de la bande d'injecteur (14).
